# EUROPÄISCHE PATENTSCHRIFT

(11) **EP 4 260 836 B1**
(45) Veröffentlichungstag und Bekanntmachung des Hinweises auf die Patenterteilung: **03.09.2025**
(21) Anmeldenummer: 23167757.6
(22) Anmeldetag: 13.04.2023
(51) Int. Cl.: A61G 7/057

(54) **VORRICHTUNG ZUR STÜTZUNG UND/ODER STABILISIERUNG WENIGSTENS EINES LEBEWESENS**
DEVICE FOR SUPPORTING AND/OR STABILISING AT LEAST ONE LIVING BEING
DISPOSITIF DE SUPPORT ET/OU DE STABILISATION D'AU MOINS UN ÊTRE VIVANT

(30) Priorität: 14.04.2022 AT 502462022
(43) Veröffentlichungstag der Anmeldung: 18.10.2023
(73) Patentinhaber: Kohlbrat & Bunz Gesellschaft m.b.H, 5550 Radstadt (AT)
(72) Erfinder: RUGFELT, Haakan, 23941 Falsterbo (SE)
(74) Vertreter: Torggler & Hofmann Patentanwälte - Innsbruck

(56) Entgegenhaltungen:
- DE-A1- 102012 023 148
- DE-U1- 202004 016 482
- DE-U1- 202005 019 828
- KR-U- 20100 008 646
- US-A1- 2013 025 053

## Beschreibung

Die Erfindung betrifft eine Vorrichtung zur Stützung und/oder Stabilisierung wenigstens eines Lebewesens, insbesondere einer Person oder eines Tieres, umfassend ein Grundelement, welches einen evakuierbaren und/oder aufblasbaren Innenraum aufweist, und wenigstens einen an oder im Grundelement angeordneten Auflageabschnitt zur Auflage des Lebewesens, wobei der Auflageabschnitt zumindest eine von dem Grundelement verschiedene Stauchhärte aufweist.

Der Auflageabschnitt dient dabei vorrangig zur Druckentlastung des wenigstens einen Lebewesens bzw. zur Vermeidung von Dekubitus.

Solche Vorrichtungen sind aus dem Stand der Technik bereits bekannt. Beispielsweise ist Vakuumschienmaterial, wie Vakuummatratzen, im Rettungsdienst weit verbreitet. Dabei wird ein Lebewesen auf die Vorrichtung aufgelegt, welches diese dadurch verformt. Durch Evakuierung des Innenraums kann diese verformte Form der Vorrichtung fixiert werden.

Um diese Stützung bzw. Stabilisierung für das Lebewesen möglichst bequem zu gestalten, sind diese Vorrichtungen meist zumindest bereichsweise mit einer Schaumstoffpolsterung versehen. Das Schienmaterial an sich und die Polsterung weisen dabei unterschiedliche Stauchhärten auf.

Auch sind beispielsweise aufblasbare Polster mit einer zusätzlichen Schaumstoffpolsterung bekannt. Wiederum weisen der aufblasbare Polster und die zusätzliche Schaumstoffpolsterung unterschiedliche Stauchhärten auf.

Die Schaumstoffpolsterung dient dabei der zusätzlichen Druckenentlastung.

Aus der US 2013/0025053 A1 ist es weiters eine Auflage für Matratzen oder dergleichen bekannt, wobei die Auflage eine obere Schicht und eine untere Schicht aufweist, welche jeweils mit einer mittleren Schicht verbunden sind. Diese mittlere Schicht kann dabei aus einer Vielzahl an Fäden bestehen, wodurch die Auflage ein Abstandsgewirke ausbildet. Durch die mittlere Schicht kann in weiterer Folge Luft geblasen werden, um in die Auflage eingedrungen Feuchtigkeit abzuführen.

Die Stauchhärte gibt an, wie viel Druck notwendig ist, um einen Schaumstoff oder ein Abstandsgewirke oder -gewebe auf einen bestimmten Betrag (beispielsweise 40%) seiner ursprünglichen Dicke/Höhe einzudrücken.

Ein Abstandsgewirke oder -gewebe setzt sich aus zwei textilen Flächengebilden zusammen, welche mittels abstandshaltender Fäden miteinander verbunden sind.

Nachteilig beim Stand der Technik ist insbesondere die Verwendung von Schaumstoff. Schaumstoff verschlechtert sich in seinen Eigenschaften über seine Lebensdauer, beispielsweise könnte dieser aushärten. Zudem ändert sich eine Stauchhärte des Schaumstoffs unter Wärmeeinfluss.

Der Zweck einer zusätzlichen Polsterung, nämlich die Druckentlastung, kann bei der Verwendung von Schaumstoff demnach nach einer bestimmten Zeit nicht mehr oder nicht mehr ausreichend erfüllt werden.

Die Aufgabe der Erfindung ist es, eine gegenüber dem Stand der Technik verbesserte Vorrichtung zur Stützung und/oder Stabilisierung wenigstens eines Lebewesens anzugeben, welche die beschriebenen Nachteile zumindest teilweise vermeidet.

Diese Aufgabe wird gelöst durch die Merkmale des unabhängigen Anspruchs 1.

Es ist demnach vorgesehen, dass der wenigstens eine Auflageabschnitt zumindest zwei textile Flächengebilde aufweist, wobei die zumindest zwei textilen Flächengebilde mittels einer Vielzahl an Fäden beabstandet voneinander miteinander verbunden sind.

Die so miteinander verbundenen textilen Flächengebilde weisen gute Dämpfungseigenschaften auf und sind deshalb gut für Druckentlastung geeignet. Zudem verändern sich die Eigenschaften einer solchen Konstruktion über ihre Lebensdauer nicht.

Zudem ist auch dadurch eine zweistufige Dämpfung realisiert, da der Grundkörper und der wenigstens eine Auflageabschnitt unterschiedliche Stauchhärten und somit auch unterschiedliche Dämpfungen aufweisen.

Es ist auch vorgesehen, dass das Grundelement und der wenigstens eine Auflageabschnitt unlösbar miteinander verbunden sind. Das ermöglicht den Einsatz von kostengünstigen und einfachen Verbindungstechniken.

Weitere vorteilhafte Ausführungen der Erfindung sind in den abhängigen Ansprüchen definiert.

Besonders bevorzugt kann vorgesehen sein, dass der wenigstens eine Auflageabschnitt als Abstandsgewirke oder Abstandsgewebe ausgebildet ist.

Es kann auch vorgesehen sein, dass die Fäden eine gewebte Schicht, vorzugsweise eine Polschicht, zwischen den zumindest zwei textilen Flächengebilden bilden.

Dies stellt eine einfache Möglichkeit dar, die beiden textilen Flächengebilde über die Fäden zu verbinden.

Durch die entsprechende Dichte an Fäden kann sichergestellt werden, dass die Verbindung aus den textilen Flächengebilden und Fäden die gewünschten Eigenschaften aufweist.

Insbesondere beeinflusst die Anzahl der Fäden die Stauchhärte des Gewirkes. Die Anzahl der Fäden muss demnach so gewählt werden, dass das Gewirke eine für die Anwendung passende Stauchhärte aufweist. Ist die Anzahl der Fäden zu gering, so kann es zu einem "Kippen" der Schichten kommen. D.h. die Fäden sind nicht dazu in der Lage, die auftretende Belastung aufzunehmen und einen Abstand zwischen textilen Flächengebilden aufrecht zu erhalten.

In einem Ausführungsbeispiel kann vorgesehen sein, dass die zumindest zwei textilen Flächengebilde und/oder die Fäden aus einem Kunststoff, vorzugsweise aus Polyester, gefertigt sind.

Durch die Verwendung von Kunststoff können wiederum die nötigen Eigenschaften erreicht werden. Zudem können Lebensdauer und Widerstandsfähigkeit gegenüber Umwelteinflüssen verbessert werden.

Bevorzugt kann vorgesehen sein, dass das Grundelement und der wenigstens eine Auflageabschnitt integral miteinander ausgebildet sind.

Dadurch kann sichergestellt werden, dass der Auflageabschnitt immer an der richtigen oder den richtigen Stellen sitzt und somit eine Druckentlastung an den notwendigen Stellen gewährleistet.

Gemäß einem weiteren Ausführungsbeispiel kann vorgesehen sein, dass der wenigstens eine Auflageabschnitt fluidtechnisch isoliert ausgebildet ist. Dadurch wird kann ein unerwünschtes Eindringen von Verschmutzungen und dergleichen verhindert werden.

Es kann auch vorgesehen sein, dass der Innenraum aufblasbar und nur mit Luft gefüllt ist. Das stellt eine einfache Möglichkeit zur Umsetzung der Vorrichtung dar.

Alternativ oder ergänzend kann vorgesehen sein, dass der Innenraum evakuierbar ist und ein Granulat und/oder ein Einsatzkörper im Innenraum angeordnet sind/ist.

Über das Granulat und/oder den Einsatzkörper kann der Vorrichtung im evakuierten Zustand zusätzliche Stabilität verliehen werden.

Ist der Innenraum ergänzend auch evakuierbar, so kann der Innenraum beispielsweise in einen aufblasbaren und einen evakuierbaren Bereich aufgeteilt sein. Es ist aber auch denkbar, dass dieselben Bereiche des Inneraums aufblasbar und evakuierbar sind.

Es kann dabei vorgesehen sein, dass der Einsatzkörper nach Art eines Abstandsgewirkes oder eines Abstandsgewebes ausgebildet ist.

Der Term "nach Art eines Abstandsgewirkes oder eines Abstandsgewebes" ist derart zu verstehen, dass der Einsatzkörper nach dem Prinzip eines Abstandsgewirkes oder Abstandsgewebes aufgebaut ist, tatsächlich aber nicht die Funktion eines Abstandsgewirkes aufweist. Das heißt, dass zwei textile Flächengebilde nicht notwendigerweise immer auf Distanz gehalten werden würden, wie dies bei wirklichen Abstandsgewirken oder Abstandsgeweben der Fall wäre. Wesentlich ist bei dieser Ausführungsform, dass die Fäden den maximalen Abstand der beiden textilen Flächengebilde festlegen.

Weiters kann vorgesehen sein, dass der wenigstens eine Auflageabschnitt eine Stauchhärte zwischen 30 kPa und 60 kPa aufweisen/aufweist.

Durch die entsprechende Kombination der Stauchhärten kann eine bestmögliche Druckentlastung und somit ein größtmögliches Wohlbefinden eines Lebewesens erreicht werden.

Es kann vorgesehen sein, dass, der wenigstens eine Auflageabschnitt eine Dicke zwischen 2 mm und 40 mm aufweist.

Die Dicke des Auflageabschnitts hat wiederum Einfluss auf die Druckentlastung und stellt somit eine weitere Stellgröße dar, mittels derer eine Druckentlastung bestmöglich eingestellt werden kann.

Es ist denkbar, dass der Auflageabschnitt eine konstante oder aber auch eine variable Dicke aufweist.

Bevorzugt kann vorgesehen sein, dass zumindest vier textile Flächengebilde vorgesehen sind und wobei die zumindest vier textilen Flächengebilde jeweils paarweise mittels einer Vielzahl an Fäden miteinander verbunden sind.

Es ist auch denkbar, dass zumindest drei textile Flächengebilde vorgesehen sind und ein erstes textiles Flächengebilde mittels einer Vielzahl an Fäden mit einem zweiten textilen Flächengebilde verbunden ist, und das zweite textile Flächengebilde mittels einer Vielzahl an Fäden auch mit einem dritten textilen Flächengebilde verbunden ist.

Bevorzugt kann auch vorgesehen, sein, dass der wenigstens eine Auflageabschnitt zumindest zwei Lagen Abstandsgewirke oder Abstandsgewebe umfasst.

Insbesondere wenn zumindest zwei der zumindest zwei Lagen voneinander verschiedene Stauchhärten aufweisen, können die zumindest zwei Lagen unterschiedliche Funktionen erfüllen. Beispielsweise kann eine Lage hauptsächlich zum Dämpfen und eine zweite Lage zur gleichmäßigen Druckverteilung über den gesamten Auflageabschnitt ausgebildet sein.

Beispielhaft kann zumindest eine der zumindest zwei Lagen eine Stauchhärte zwischen 35 kPa und 60 kPa, bevorzugt zwischen 45 kPa und 55 kPa, besonders bevorzugt 49 kPa, aufweist, und/oder zumindest eine andere der zumindest zwei Lagen (L1, L2) eine Stauchhärte zwischen 30 kPa und 55 kPa, bevorzugt zwischen 40 kPa und 50 kPa, besonders bevorzugt 43 kPa, aufweisen.

Gemäß einem weiteren Ausführungsbeispiel kann vorgesehen sein, dass der wenigstens eine Auflageabschnitt zumindest drei Lagen Abstandsgewirke oder Abstandsgewebe umfasst.

Insbesondere wenn zumindest zwei der zumindest drei Lagen einer erste Stauchhärte und zumindest eine andere der zumindest drei Lagen eine zweite Stauchhärte aufweisen, kann die oben beschriebene Aufteilung von Funktionen noch genauer an einen entsprechenden Einsatzzweck angepasst werden.

Dabei kann vorgesehen sein, dass zumindest drei Lagen derart angeordnet sind, dass auf eine Lage mit einer ersten Stauchhärte eine Lage mit einer zweiten Stauchhärte folgt und auf eine Lage mit einer zweiten Stauchhärte eine Lage mit einer ersten Stauchhärte folgt.

Durch die Verwendung mehrere Schichten mit unterschiedlichen Stauchhärten kann ein Auflageabschnitt besser an auftretende Belastungen, also das Gewicht des wenigstens einen Lebewesens bzw. das Gewicht eines zu stützenden Körperteils des wenigstens einen Lebewesens angepasst werden.

Weitere Einzelheiten und Vorteile der Erfindung werden anhand der Figurenbeschreibung unter Bezugnahme auf die Zeichnungen im Folgenden näher erläutert. Darin zeigen:
- Fig. 1a: eine schematische Schnittansicht eines Ausführungsbeispiels einer Vorrichtung, wobei der Innenraum aufblasbar ist,
- Fig. 1b: eine schematische Schnittansicht eines weiteren Ausführungsbeispiels einer Vorrichtung, wobei der Innenraum aufblasbar ist,
- Fig. 2a-i: schematische Schnittansichten verschiedener Ausführungsbeispiele einer Vorrichtung, wobei der Innenraum evaluierbar ist,
- Fig. 3a: eine schematische Draufsicht auf ein Ausführungsbeispiel einer Vorrichtung mit einer Person, und
- Fig. 3b: eine schematische, perspektivische Ansicht einer Ausführungsform einer Vorrichtung.

Die Figur 1a zeigt eine schematische Schnittansicht eines Ausführungsbeispiels einer Vorrichtung 1, wobei der Innenraum 2a aufblasbar ist und die Figur 1b ein weiteres Ausführungsbeispiels in einer gleichen Ansicht.

Es ist ein Grundelement 2 erkennbar, welches einen aufblasbaren Innenraum 2a und eine Ein-/Auslassöffnung 2b aufweist. Der Pfeil bei der Ein-/Auslassöffnung deutet an, dass Luft in den Innenraum 2a eingebracht und der Innenraum 2a bzw. das Grundelement 2 aufgeblasen wird.

Das Grundelement 2 kann beispielsweise aus Kunststoff bestehen und ähnlich einer Luftmatratze ausgebildet sein. Es ist auch denkbar, dass der Innenraum 2a in mehrere Kammern unterteilt ist.

In Figur 1a ist auf dem Grundelement 2 ist ein Auflageabschnitt 3 angeordnet. Der Auflageabschnitt 3 umfasst zwei textile Flächengebildet 3a und Fäden 3b, welche die textilen Flächengebilde 3a beabstandet voneinander miteinander verbinden.

Im Wesentlichen ist der Auflageabschnitt 3 also als Abstandsgewirke oder -gewebe ausgebildet.

Das Ausführungsbeispiel gemäß Figur 1b unterscheidet sich dahingehend, dass der Auflageabschnitt 3 nunmehr im Grundelement 2 angeordnet ist. Dadurch ergibt sich eine bündige Oberfläche von Grundelement 2 und Auflageabschnitt 3.

Die Figuren 2a bis 2i zeigen schematische Schnittansichten verschiedener Ausführungsbeispiele einer Vorrichtung 1, wobei der Innenraum 2a evaluierbar ist.

Es ist wiederum ein Grundelement 2 erkennbar, welches hier einen evakuierbaren Innenraum 2a und eine Ein-/Auslassöffnung 2b aufweist. Der Pfeil bei der Ein-/Auslassöffnung deutet an, dass Luft aus dem Innenraum 2a abgesaugt und der Innenraum 2a bzw. das Grundelement 2 somit evakuiert wird.

Bei den in diesen Figuren gezeigten Vorrichtungen könnte es sich beispielsweise um eine Vakuummatratze handeln.

Im Ausführungsbeispiel nach Figur 2a ist ein Auflageabschnitt 3 bereichsweise am Grundelement 2 angeordnet, in dem Ausführungsbeispiel nach Figur 2b erstreckt sich der Auflageabschnitt 3 im Wesentlichen über die gesamte Länge des Grundelements 2.

In dem Ausführungsbeispiel nach Figur 2c sind vier textile Flächengebildet 3a, 6a vorgesehen, wobei jeweils die textilen Flächengebildet 3a über Fäden 3b und die textilen Flächengebilde 6a über Fäden 6b beabstandet voneinander miteinander verbunden sind.

Die textilen Flächengebilde 3a und die Fäden 3b stellen im Wesentlichen eine erste Lage L1 Abstandsgewirke der -gewebe und die textilen Flächengebilde 6a und die Fäden 6b eine zweite Lage L2 Abstandsgewirke oder -gewebe dar.

Die Figur 2d zeigt ein Ausführungsbeispiel mit vier Lagen L1, L2, L3, L4 Abstandsgewirke oder -gewebe und die Figur 2e ein Ausführungsbeispiel mit sechs Lagen L1, L2, L3, L4, L5, L6 Abstandsgewirke oder -gewebe.

Bei den Ausführungsbeispielen mit mehreren Lagen Abstandsgewirke können die Lagen gleich dick/hoch oder auch unterschiedlich dick/hoch sein.

Auch die Stauchhärten der einzelnen Lagen können gleich oder verschieden sein.

Sowohl in Bezug auf die Dicke/Höhe als auch auf die Stachhärte der Lagen kann vorgesehen sein, dass mehrere Lagen unterschiedlich oder gleich sind.

Auch die Anordnung der Lagen kann variieren. Beispielsweise können immer abwechselnd Lagen mit unterschiedlichen Eigenschaften vorgesehen sein oder blockweise Lagen mit gleichen Eigenschaften

Die Figur 2f zeigt ein Ausführungsbeispiel, in welchem der Auflagebereich wieder im Grundelement 1 angeordnet ist.

In der Figur 2g ist im Innenraum 2a des Grundelements 1 ein Einsatzkörper 5 angeordnet, der der Vorrichtung 1 in einem evakuierten Zustand zusätzliche Struktur und Stabilität verleiht.

In der Figur 2f ist im Innenraum 2a Granulat 4 angeordnet, welches im Wesentlichen den gleichen Zweck wie der Einsatzkörper 5 in der Figur 2g erfüllt.

Im Ausführungsbeispiel nach Figur 2i sind sowohl Einsatzkörper 5 als auch Granulat 4 vorgesehen. Neben der zusätzlichen Stabilität kann durch den Einsatzkörper 5 auch das Granulat 4 gleichmäßig verteilt im Innenraum 2a gehalten werden.

Grundsätzlich sind die Ausführungsformen nach den Figuren 1a, 1b und 2a bis 2i beliebig miteinander kombinierbar, beispielsweise ein aufblasbares Grundelement 2 mit einem mehrlagigen Auflageabschnitt 3, ein evakuierbares Grundelement 2 mit Granulat 4 im Innenraum 2a und einem im Innenraum 2a angeordneten Auflageabshcnitt3 usw. usf.

Die Figur 3a zeigt eine schematische Draufsicht auf eine Vorrichtung 1 und die Figur 3b eine schematische Draufsicht auf eine Vorrichtung mit einer Person.

Die Figur 3a zeigt eine schematische Draufsicht auf eine Ausführungsbeispiel einer Vorrichtung 1 mit einer Person. In diesem Ausführungsbeispiel ist das Grundelement 2 als evakuierbare Matratze ausgebildet. Die spezielle Form des Grundelements 2 ermöglicht es, eine Person bestmöglich zu fixieren.

In diesem Ausführungsbeispiel der Erfindung dient der Teil des Auflageabschnitts 3 im Schulterbereich zur Vermeidung von Druckspitzen auf die Person im besagten Bereich.

Der Teil des Auflageabschnitts 3 unter dem Oberkörper/Gesäß der Person sorgt für eine gleichmäßige Druckverteilung.

Dazu wird das Grundelement 2 an den Seiten um die Person gelegt, sodass die Person seitlich gestützt wird. Die beiden oberen Teile des Auflageabschnitts 3 liegen dann an den Schultern der Person an und fixieren diese.

Die unterschiedlichen Bereiche des Auflageabschnitts 3 können dabei unterschiedlich oder gleich ausgebildet sein. D.h. sie können beispielsweise unterschiedliche oder gleiche Stauchhärten, eine unterschiedliche oder gleiche Anzahl an Lagen aufweisen usw.

Die Figur 3b zeigt eine schematische, perspektivische Ansicht einer Ausführungsform einer Vorrichtung 1. Das Grundelement 2 ist als im Wesentlichen zylindrischer, aufblasbarer Polster ausgeführt.

Über eine Ein-/Auslassöffnung 2b lässt sich das Grundelement 2 aufblasen.

Am Grundelement 2 ist der Auflageabschnitt 3 angeordnet. Dieser kann durchgängig, also entlang des gesamten Umfangs des Grundelements 3, ausgebildet sein oder nur einen bestimmten Bereich des Grundelements 3 bedecken.

### Bezugszeichenliste:

- 1: Vorrichtung
- 2: Grundelement
2a Innenraum
2b Ein-/Auslassöffnung
- 3: Auflageabschnitt
3a Textile Flächengebildet
3b Fäden
- 4: Granulat
- 5: Einsatzkörper
6a Textile Flächengebilde
6b Fäden
- L1: erste Lage
- L2: zweite Lage
- L3: dritte Lage
- L4: vierte Lage
- L5: fünfte Lage
- L6: sechste Lage

## Patentansprüche

1. Vorrichtung (1) zur Stützung und/oder Stabilisierung wenigstens eines Lebewesens, insbesondere einer Person oder eines Tieres, umfassend ein Grundelement (2), welches einen evakuierbaren und/oder aufblasbaren Innenraum (2a) aufweist, und wenigstens einen an oder im Grundelement (2) angeordneten Auflageabschnitt (3) zur Auflage des Lebewesens, wobei der Auflageabschnitt (3) zumindest eine von dem Grundelement (2) verschiedene Stauchhärte aufweist, wobei der wenigstens eine Auflageabschnitt (3) zumindest zwei textile Flächengebilde (3a) aufweist, wobei die zumindest zwei textilen Flächengebilde (3a) mittels einer Vielzahl an Fäden (3b) beabstandet voneinander miteinander verbunden sind, **dadurch gekennzeichnet, dass** das Grundelement (2) und der wenigstens eine Auflageabschnitt (3) unlösbar miteinander verbunden sind.

2. Vorrichtung nach Anspruch 1, wobei der wenigstens eine Auflageabschnitt (3) als Abstandsgewirke oder Abstandsgewebe ausgebildet ist.

3. Vorrichtung nach Anspruch 1 oder 2, wobei die Fäden (3b) eine gewebte Schicht, vorzugsweise eine Polschicht, zwischen den zumindest zwei textilen Flächengebilden (3a) bilden.

4. Vorrichtung nach einem der Ansprüche 1 bis 3, wobei die zumindest zwei textilen Flächengebilde (3a) und/oder die Fäden (3b) aus einem Kunststoff, vorzugsweise aus Polyester, gefertigt sind.

5. Vorrichtung nach einem der Ansprüche 1 bis 4, wobei das Grundelement (2) und der wenigstens eine Auflageabschnitt (3) integral miteinander ausgebildet sind.

6. Vorrichtung nach einem der Ansprüche 1 bis 5, wobei der wenigstens eine Auflageabschnitt (3) fluidtechnisch isoliert ausgebildet ist.

7. Vorrichtung nach einem der Ansprüche 1 bis 6, wobei der Innenraum (2a) aufblasbar und nur mit Luft gefüllt ist.

8. Vorrichtung nach einem der Ansprüche 1 bis 6, wobei der Innenraum (2a) evakuierbar ist und ein Granulat (4) und/oder ein Einsatzkörper (5) im Innenraum (2a) angeordnet sind/ist, vorzugsweise wobei der Einsatzkörper (5) nach Art eines Abstandsgewirkes oder eines Abstandsgewebes ausgebildet ist.

9. Vorrichtung nach einem der Ansprüche 1 bis 8, wobei der wenigstens eine Auflageabschnitt (3) eine Stauchhärte zwischen 30 kPa und 60 kPa aufweisen/aufweist und/oder wobei der wenigstens eine Auflageabschnitt (3) eine Dicke zwischen 2 mm und 40 mm aufweist.

10. Vorrichtung nach einem der Ansprüche 1 bis 9, wobei zumindest vier textile Flächengebilde (3a, 6a) vorgesehen sind und wobei die zumindest vier textilen Flächengebilde (3a, 6a) jeweils paarweise mittels einer Vielzahl an Fäden (3b, 6a) miteinander verbunden sind.

11. Vorrichtung nach einem der Ansprüche 1 bis 10, wobei der wenigstens eine Auflageabschnitt (3) zumindest zwei Lagen (L1, L2) Abstandsgewirke oder Abstandsgewebe umfasst.

12. Vorrichtung nach Anspruch 11, wobei zumindest zwei der zumindest zwei Lagen (L1, L2) voneinander verschiedene Stauchhärten aufweisen, vorzugsweise wobei zumindest eine der zumindest zwei Lagen (L1, L2) eine Stauchhärte zwischen 35 kPa und 60 kPa, bevorzugt zwischen 45 kPa und 55 kPa, besonders bevorzugt 49 kPa, aufweist, und/oder wobei zumindest eine andere der zumindest zwei Lagen (L1, L2) eine Stauchhärte zwischen 30 kPa und 55 kPa, bevorzugt zwischen 40 kPa und 50 kPa, besonders bevorzugt 43 kPa, aufweist.

13. Vorrichtung nach einem der Ansprüche 1 bis 12, wobei der wenigstens eine Auflageabschnitt (3) zumindest drei Lagen (L1, L2, L3) Abstandsgewirke oder Abstandsgewebe umfasst.

14. Vorrichtung nach Anspruch 13, wobei zumindest zwei der zumindest drei Lagen (L1, L2, L3) eine erste Stauchhärte und zumindest eine andere der zumindest drei Lagen (L1, L2, L3) eine zweite Stauchhärte aufweisen.

15. Vorrichtung nach Anspruch 14, wobei die zumindest drei Lagen (L1, L2, L3) derart angeordnet sind, dass auf eine Lage (L1, L2, L3) mit einer ersten Stauchhärte eine Lage (l1, L2, L3) mit einer zweiten Stauchhärte folgt und auf eine Lage (L1, L2, L3) mit einer zweiten Stauchhärte eine Lage (L1, L2, L3) mit einer ersten Stauchhärte folgt.

## Claims

1. Device (1) for supporting and/or stabilizing at least one living being, in particular a person or an animal, comprising a base element (2), which has an evacuable and/or inflatable interior (2a), and at least one support section (3) arranged on or in the base element (2) for supporting the living being, wherein the support section (3) has at least one compressive strength different from the base element (2), wherein the at least one support section (3) has at least two textile fabrics (3a), wherein the at least two textile fabrics (3a) are joined to one another spaced apart from one another by means of a plurality of threads (3b), **characterized in that** the base element (2) and the at least one support section (3) are joined to one another non-detachably.

2. Device according to claim 1, wherein the at least one support section (3) is formed as a knitted spacer fabric or woven spacer fabric.

3. Device according to claim 1 or 2, wherein the threads (3b) form a woven layer, preferably a pile layer, between the at least two textile fabrics (3a).

4. Device according to one of claims 1 to 3, wherein the at least two textile fabrics (3a) and/or the threads (3b) are made from a plastic, preferably from polyester.

5. Device according to one of claims 1 to 4, wherein the base element (2) and the at least one support section (3) are formed integral with one another.

6. Device according to one of claims 1 to 5, wherein the at least one support section (3) is formed fluidically isolated.

7. Device according to one of claims 1 to 6, wherein the interior (2a) is inflatable and only filled with air.

8. Device according to one of claims 1 to 6, wherein the interior (2a) is evacuable and a granular material (4) and/or an insertion body (5) are/is arranged in the interior (2a), preferably wherein the insertion body (5) is formed in the style of a knitted spacer fabric or a woven spacer fabric.

9. Device according to one of claims 1 to 8, wherein the at least one support section (3) have/has a compressive strength of between 30 kPa and 60 kPa, and/or wherein the at least one support section (3) has a thickness of between 2 mm and 40 mm.

10. Device according to one of claims 1 to 9, wherein at least four textile fabrics (3a, 6a) are provided and wherein the at least four textile fabrics (3a, 6a) are in each case joined to one another in pairs by means of a plurality of threads (3b, 6a).

11. Device according to one of claims 1 to 10, wherein the at least one support section (3) comprises at least two plies (L1, L2) of knitted spacer fabric or woven spacer fabric.

12. Device according to claim 11, wherein at least two of the at least two plies (L1, L2) have different compressive strengths from one another, preferably wherein at least one of the at least two plies (L1, L2) has a compressive strength of between 35 kPa and 60 kPa, preferably between 45 kPa and 55 kPa, particularly preferably 49 kPa, and/or wherein at least one other of the at least two plies (L1, L2) has a compressive strength of between 30 kPa and 55 kPa, preferably between 40 kPa and 50 kPa, particularly preferably 43 kPa.

13. Device according to one of claims 1 to 12, wherein the at least one support section (3) comprises at least three plies (L1, L2, L3) of knitted spacer fabric or woven spacer fabric.

14. Device according to claim 13, wherein at least two of the at least three plies (L1, L2, L3) have a first compressive strength and at least one other of the at least three plies (L1, L2, L3) has a second compressive strength.

15. Device according to claim 14, wherein the at least three plies (L1, L2, L3) are arranged such that a ply (L1, L2, L3) with a second compressive strength follows a ply (L1, L2, L3) with a first compressive strength and a ply (L1, L2, L3) with a first compressive strength follows a ply (L1, L2, L3) with a second compressive strength.

## Revendications

1. Dispositif (1) de soutien et/ou de stabilisation d'au moins un être vivant, en particulier d'une personne ou d'un animal, comprenant un élément de base (2), qui présente un espace intérieur (2a) évacuable et/ou gonflable, et au moins une section de support (3) disposée sur ou dans l'élément de base (2) pour le support de l'être vivant, dans lequel la section de support (3) présente au moins une résistance à la compression différente de l'élément de base (2), dans lequel l'au moins une section de support (3) présente au moins deux structures plates textiles (3a), dans lequel les au moins deux structures plates textiles (3a) sont reliées entre elles à distance les unes des autres à l'aide d'une pluralité de fils (3b), **caractérisé en ce que** l'élément de base (2) et l'au moins une section de support (3) sont reliés l'un à l'autre de manière inamovible.

2. Dispositif selon la revendication 1, dans lequel l'au moins une section de support (3) est réalisée en tant que maille d'écartement ou tissu d'écartement.

3. Dispositif selon la revendication 1 ou 2, dans lequel les fils (3b) forment une couche tissée, de préférence une couche polaire, entre les au moins deux structures plates textiles (3a).

4. Dispositif selon l'une quelconque des revendications 1 à 3, dans lequel les au moins deux structures plates textiles (3a) et/ou les fils (3b) sont réalisés en une matière plastique, de préférence en polyester.

5. Dispositif selon l'une quelconque des revendications 1 à 4, dans lequel l'élément de base (2) et l'au moins une section de support (3) sont formés intégralement l'un avec l'autre.

6. Dispositif selon l'une quelconque des revendications 1 à 5, dans lequel l'au moins une section de support (3) est réalisée de manière fluidiquement isolée.

7. Dispositif selon l'une quelconque des revendications 1 à 6, dans lequel l'espace intérieur (2a) est gonflable et est rempli uniquement d'air.

8. Dispositif selon l'une quelconque des revendications 1 à 6, dans lequel l'espace intérieur (2a) est évacuable et un granulé (4) et/ou un corps d'insertion (5) est/sont disposé(s) dans l'espace intérieur (2a), de préférence dans lequel le corps d'insertion (5) est réalisé à la manière d'une maille d'écartement ou d'un tissu d'écartement.

9. Dispositif selon l'une quelconque des revendications 1 à 8, dans lequel l'au moins une section de support (3) présente une résistance à la compression comprise entre 30 kPa et 60 kPa et/ou dans lequel l'au moins une section de support (3) présente une épaisseur comprise entre 2 mm et 40 mm.

10. Dispositif selon l'une quelconque des revendications 1 à 9, dans lequel au moins quatre structures plates textiles (3a, 6a) sont prévues et dans lequel les au moins quatre structures plates textiles (3a, 6a) sont respectivement reliées entre elles par paires au moyen d'une pluralité de fils (3b, 6a).

11. Dispositif selon l'une quelconque des revendications 1 à 10, dans lequel l'au moins une section de support (3) comprend au moins deux couches (L1, L2) de mailles d'écartement ou de tissu d'écartement.

12. Dispositif selon la revendication 11, dans lequel au moins deux des au moins deux couches (L1, L2) présentent des résistances à la compression différentes les unes des autres, de préférence dans lequel au moins une des au moins deux couches (L1, L2) présente une résistance à la compression comprise entre 35 kPa et 60 kPa, de préférence entre 45 kPa et 55 kPa, de manière particulièrement préférée de 49 kPa, et/ou dans lequel au moins une autre des au moins deux couches (L1, L2) présente une résistance à la compression comprise entre 30 kPa et 55 kPa, de préférence entre 40 kPa et 50 kPa, de manière particulièrement préférée de 43 kPa.

13. Dispositif selon l'une quelconque des revendications 1 à 12, dans lequel l'au moins une section de support (3) comprend au moins trois couches (L1, L2, L3) de mailles d'écartement ou de tissu d'écartement.

14. Dispositif selon la revendication 13, dans lequel au moins deux des au moins trois couches (L1, L2, L3) présentent une première résistance à la compression et au moins une autre des au moins trois couches (L1, L2, L3) présente une deuxième résistance à la compression.

15. Dispositif selon la revendication 14, dans lequel les au moins trois couches (L1, L2, L3) sont disposées de telle manière qu'une couche (L1, L2, L3) avec une deuxième résistance à la compression suit une couche (L1, L2, L3) avec une première résistance à la compression, et une couche (L1, L2, L3) avec une première résistance à la compression suit une couche (L1, L2, L3) avec une deuxième résistance à la compression.
